# EUROPÄISCHE PATENTANMELDUNG

(11) **EP 4 786 127 A1**
(43) Veröffentlichungstag der Anmeldung: **05.08.2026**
(21) Anmeldenummer: 26153062.0
(22) Anmeldetag: 20.01.2026
(51) Int. Cl.: B27D 1/08, B27H 1/00, B27M 3/00

(54) **HOLZLEIMBINDER-HERSTELLANLAGE**

(30) Priorität: 31.01.2025 DE 102025103709
(71) Anmelder: MINDA Industrieanlagen GmbH, 32423 Minden (DE)
(72) Erfinder: Zeddies, Hubertus, 30179 Hannover (DE)
(74) Vertreter: Gramm, Lins & Partner Patent- und Rechtsanwälte PartGmbB

(57) **Zusammenfassung**

Die Erfindung betrifft eine Holzleimbinder-Herstellanlage (10) zum Herstellen gebogener Holzleimbinder (46), mit einer Holzpaket-Aufnahme (12) zum Aufnehmen eines Holzpakets (14) aus beleimten Holzlamellen (16) und einer Vielzahl an Spannschlitten (18), die jeweils einen Positionier-Schlitten (20), der zumindest einen ersten Druckschuh (22) aufweist und an einer Linearführung (28) geführt ist, einen Zustell-Schlitten (24), der jeweils zumindest einen zweiten Druckschuh (26) aufweist und an der Linearführung (28) geführt ist, aufweisen so angeordnet sind, dass durch Bewegen von Positionier-Schlitten (20) und Zustell-Schlitten (24) aufeinander zu eine vorgegebene Presskraft (F_{P}) auf das Holzpaket (14) ausübbar ist, wobei jeder Positionier-Schlitten (20) mit einem Positionierantrieb (30) zum Positionieren des Positionier-Schlittens (20) auf eine vorgebbare Position entlang der Linearführung (28) verbunden ist, wobei die Spannschlitten (18) einen Zugkrafterzeuger (40) aufweisen, der ausgebildet ist zum automatischen Erzeugen einer Zugkraft (Fz), die zwischen jeweils einem Positionier-Schlitten (20) und einem Zustell-Schlitten wirkt, und unterhalb einer Auflagerfläche der Holzpaket-Aufnahme (12) angeordnet ist.

## Beschreibung

Die Erfindung betrifft eine Holzleimbinder-Herstellanlage zum Herstellen gebogener Holzleimbinder, mit (a) einer Holzpaket-Aufnahme zum Aufnehmen eines Holzpakets aus beleimten Holzlamellen, und (b) einer Vielzahl an Spannschlitten, die jeweils (i) einen Positionier-Schlitten, der zumindest einen ersten Druckschuh aufweist und an einer Linearführung geführt ist, (ii) einen Zustell-Schlitten, der jeweils zumindest einen zweiten Druckschuh aufweist und an der Linearführung geführt ist, aufweisen und (iii) so angeordnet sind, dass durch Bewegen von Positionier-Schlitten und Zustell-Schlitten aufeinander zu eine vorgegebene Presskraft auf das Holzpaket ausübbar ist, wobei (c) jeder Positionier-Schlitten mit einem Positionierantrieb zum Positionieren des Positionier-Schlittens auf eine vorgebbare Position entlang der Linearführung verbunden ist.

Gemäß einem zweiten Aspekt betrifft die Erfindung ein Verfahren zum Herstellen eines Holzleimbinders, insbesondere unter Verwendung einer erfindungsgemäßen Holzleimbinder-Herstellanlage.

Holzleimbinder sind Bauteile, insbesondere für den Hochbau, die, ähnlich wie Stahlträger, Lasten aufnehmen und in tragende Strukturen einleiten. Holzleimbinder können gerade verlaufen oder in Längsrichtung gebogen sein. Die Herstellung von in Längsrichtung gebogenen Holzleimbinder, insbesondere solche mit mehr als 30 m Länge, erfolgt bislang in sogenannten manuellen Pressbetten.

Holzleimbinder sind aufgebaut aus Holzlamellen, die beispielsweise 20 bis 40 mm stark und/oder 80 bis 300 mm breit sind. Die Länge der Holzlamellen beträgt zumindest der Länge des herzustellenden Holzleimbinders. Häufig sind die Holzlamellen aufgebaut aus zumindest zwei Teil-Lamellen, die miteinander, beispielsweise durch Keilzinken-Verbindungen, verbunden sind. Die Holzlamellen werden beleimt, miteinander zum Holzpaket verbunden und dann, beispielsweise mittels eines Hallenkrans, in eine Presse eingebracht.

Wegen der großen Kräfte, die zum Spannen und Biegen des Holzpakets notwendig sind, werden Rahmen verwendet, die beispielsweise in der DE 10 20130 001 100 B4 beschrieben sind, die einen ringförmig um das Holzpaket geschlossenen Kraftfluss ermöglichen.

Wünschenswert bei der Herstellung von Holzleimbindern ist, dass möglichst lange Holzleimbinder hergestellt werden können, die zudem möglichst wenige Einschränkungen hinsichtlich der Krümmung besitzen. Wünschenswert ist zudem eine möglichst geringe Produktionszeit für Holzleimbinder, geringer Personaleinsatz und Vermeidung schwerer körperlicher Arbeit.

Aus der DE 10 2006 013 327 B3 ist eine Anlage zum Herstellen von Leimbindern mit zumindest einer aufklappbaren Leimbinderpresse mit einem Pressenrahmen und einem Klapprahmen bekannt. In der Leimbinderpresse wird über Pressstempel ein Holzlamellenpaket aus beleimten Holzlamellen unter einem aufgebrachten Pressdruck zu einem Leimbinder gefertigt. Oberhalb der Leimbinderpresse ist ein in Horizontalrichtung verfahrbarer Portalwagen mit vertikal verfahrbaren Hubarmen angeordnet, die das beleimte Holzlamellenpaket in die geöffnete Leimbinderpresse einlegen und nach dem Verpressen den Leimbinder aus ihr entnehmen, wobei sowohl die Hubarme als auch der Pressenrahmen in einem Winkel zur Vertikalen geneigt sind.

Die DE 101 06 560 A1 beschreibt eine Verleimpresse mit je einem Niederhalter zwischen jeweils zwei Druckbalken, die aus einer Vertikalen geneigt sind, in Richtung auf die Druckbalken und von diesen weg schwenkbar. Jeder der Druckbalken ist zur Anlage von Verleimgut zwischen je einer Pressplatte an einem Presszylinder sowie einer Gegenpressplatte geneigt. Der Niederhalter ist zum Andrücken des Verleimguts gegen die Druckbalken geneigt und in einem Schließmechanismus verriegelbar, der mit einem Rahmen der Verleimpresse in Verbindung steht. Damit vor der Verleimpresse kein großer Sicherheitsbereich benötigt wird und ein hohe Anpressdruck auf das Pressgut ausgeübt werden kann, ist der Niederhalter im Wesentlichen vertikal geführt einerseits in eine die Druckbalken freigebende senkrechte Freigabestellung anhebbar, wobei ein unterer Endabschnitt des Niederhalters von dem Schließmechanismus entriegelt ist. Andererseits ist er aus der Freigabestellung in die Arbeitsstellung absenkbar, in welcher der untere Endabschnitt des Niederhalters in dem Schließmechanismus verriegelt ist.

Die DE 10 2013 001 100 B4 offenbart eine Vorrichtung zum Herstellen von Holzleimbindern mit mehreren zueinander beabstandet angeordneten Rahmenelementen, die je einen Pressstempel mit einer Druckplatte und eine Gegendruckplatte aufweisen, zwischen denen ein beleimtes Holzpaket einführbar und unter Aufbringung einer Presskraft zu einem Holzleimbinder verpresst werden kann, sowie einer Transporteinrichtung zum Einführen des Holzpaketes und zum Abtransportieren der fertig verpressten Holzleimbinder und Einrichtungen zum Einstellen einer Überhöhung der Druckplatten oder der Gegendruckplatten. Mehrere Gegendruckplatten sind in Pressrichtung verlagerbar in dem jeweiligen Rahmenelement gelagert und die Gegendruckplatten über Distanzstücke an den Rahmenelementen abgestützt.

Die AT 400 691 B beschreibt eine Produktionsanlage zur Herstellung eines Rohprofils aus stab- bzw. brettförmigen Lamellen aus Holz, Kunststoff etc. mit einer in einem Pressbereich der stab- bzw. brettförmigen Lamellen angeordneten Presseinrichtung, die mehrere voneinander beabstandet angeordnete Spannvorrichtungen mit Spannbacken und diesen zugeordneten Spannantrieben aufweist. Bei dieser sind die Spannantriebe für die Spannrahmen und die Spannrahmen räumlich voneinander getrennt angeordnet und relativ zueinander verstellbar. Den Spannrahmen ist eine Transportvorrichtung (105) zugeordnet, die sich zumindest vom Pressbereich bis zu einem Zwischenlager (106) erstreckt und die zur Aufnahme mehrerer die Presseinrichtung bildender Spannrahmen ausgebildet ist. Die Spannrahmen verbleiben während des Pressvorganges gemeinsam mit dem vorgespannten Rohprofil in einer Zwischenlagerposition.

Der Erfindung liegt die Aufgabe zugrunde, die Produktion von, insbesondere gekrümmten und langen, Holzleimbindern zu verbessern.

Die Erfindung löst das Problem durch eine gattungsgemäße Holzleimbinder-Herstellanlage, bei der die Spannschlitten einen Zugkrafterzeuger aufweisen, der (i) ausgebildet ist zum automatischen Erzeugen einer Zugkraft, die zwischen jeweils einem Positionier-Schlitten und einem Zustell-Schlitten wirkt, und (ii) insbesondere vollständig, unterhalb einer Auflagerfläche der Holzpaket-Aufnahme angeordnet ist. Die Erfindung löst das Problem zudem durch ein Verfahren gemäß dem unabhängigen Verfahrensanspruch.

Vorteilhaft an der Erfindung ist, dass die Herstellung auch langer Leimbinder, mit beispielsweise mehr als 30 m Länge, automatisiert möglich ist. Dadurch, dass der Zugkrafterzeuger unterhalb der Auflagerfläche der Holzpaket-Aufnahme angeordnet ist, kann der Spannschlitten nach oben offen sein. Es ist dann möglich, dass Holzpaket von oben automatisch in den Spannschlitten einzulegen, automatisch den Spannschlitten auf eine vorgegebene Position zu bewegen und automatisch die Presskraft aufzubringen.

Da die genannten Schritte automatisiert erfolgen können, kann, wie gemäß einer bevorzugten Ausführungsform vorgesehen, ein Leim verwendet werden, der innerhalb von weniger als 40 Minuten aushärtet (Aushärtezeit), insbesondere innerhalb von höchstens 30 Minuten. Dadurch kann die Zeit für die Produktion eines Holzleimbinders deutlich verkürzt werden. Es könnte natürlich auch ein langsamerer Leim verwendet werden mit beispielsweise 1 bis 1,5 Stunden Aushärtezeit.

Da die Presskraft mittels eines Zugkrafterzeugers erzeugt wird, können der erste Druckschuh und der zweite Druckschuh einen vergleichsweise großen Abstand voneinander haben, ohne dass das Aufbringen der Presskraft zu einer Knickbelastung auf den Zugkrafterzeuger führt.

Im Rahmen der vorliegenden Beschreibung wird unter der Holzpaket-Aufnahme eine Struktur verstanden, auf die das Holzpaket so auflegbar ist, dass es danach mittels der Spannschlitten gepresst werden kann.

Unter dem Druckschuh wird eine Struktur verstanden, die ausgebildet ist zum Aufbringen der Presskraft auf das Holzpaket.

Unter dem Merkmal, dass die Positionier-Schlitten auf eine vorgebbare Position entlang der Linearführung positionierbar ist, wird verstanden, dass die Positionier-Schlitten, insbesondere automatisch, so positionierbar sind, dass der Holzleimbinder nach dem Verpressen eine vorgebbare und/oder vorgegebene Kontur hat. Unter der Kontur des Holzleimbinders wird die Kontur einer Seitenfläche des fertigen Holzleimbinders verstanden, insbesondere die Kontur derjenigen Seitenfläche, die bei bestimmungsgemäßer Benutzung des Holzleimträgers nach unten zeigt. Die Kontur verläuft vorzugsweise entlang einer vorgebbaren, gekrümmten ebenen Kurve.

Unter einem Zugkrafterzeuger wird eine Vorrichtung verstanden, deren aktive Komponente zwei Teile aufweist, die sich aufeinander zubewegen oder ihre Länge vermindern, wenn die Zugkraft erzeugt wird. Die aktive Komponente des Zugkrafterzeugers ist das Bauteil, das zugeführte Energie, beispielsweise die Druckenergie von zugeführtem Hydraulikfluid, in die Zugkraft umsetzt.

Unter dem Merkmal, dass der Zugkrafterzeuger unterhalb der Auflagefläche der Holzpaket-Aufnahme angeordnet ist, wird insbesondere verstanden, dass eine aktive Komponente des Zugkrafterzeugers unterhalb der Holzpaket-Aufnahme angeordnet ist. Insbesondere ist der Zugkrafterzeuger so angeordnet, dass beim Aufbringen der Zugkraft kein ringförmig geschlossener Kraftschluss entsteht.

Wenn der Positionier-Schlitten und der Zustell-Schlitten Kontakt mit dem Holzpaket haben, entspricht die Zugkraft der Presskraft. Jeweils ein Positionier-Schlitten und ein Zustell-Schlitten sind mittels des Zugkrafterzeugers miteinander verbunden. Vorzugsweise können jeweils ein Positionier-Schlitten und ein Zustell-Schlitten gemeinsam mittels des Positionierantrieb positioniert werden.

Die Spannschlitten sind vorzugsweise so ausgebildet, dass eine Presskraft auf bringbar ist, die einem Pressdruck von zumindest 1 Megapascal und/oder höchstens 3 Megapascal entspricht.

Gemäß einer Ausführungsform sind die Spannschlitten zum Positionieren des Holzpakets zwischen dem jeweiligen Positionier-Schlitten und dem jeweiligen Zustell-Schlitten mit einer Bewegung des Holzpakets von oben ausgebildet. In anderen Worten sind die Spannschlitten nach oben offen.

Die Holzpaket-Aufnahme und die Spannschlitten sind ausgebildet zum Aufnehmen eines liegenden Holzpakets. Unter dem Merkmal, dass ein Holzpaket liegt, wird verstanden, dass die Holzlamellen auf einer Schmalseite liegen.

Vorzugsweise weisen die Spannschlitten jeweils zumindest ein Führungsteil auf, mit dem der Spannschlitten an der Linearführung beweglich befestigt ist. Das Führungsteil kann beispielsweise zumindest ein, insbesondere zumindest zwei Rollenpaare aufweisen.

Günstig ist es, wenn der Zugkrafterzeuger ein Hydraulikzylinder ist. Beispielsweise ist der Hydraulikzylinder ausgebildet zum Erzeugen einer Zugkraft von zumindest 240 kN. Eine kleine Holzleimbinder-Presse für schmale Leimbinder könnte auch mit deutlich geringerer Zugkraft realisiert werden.

Die Linearführung ist vorzugsweise ausgebildet zum Aufnehmen eines Kippmoments, das aufgrund der Zugkraft am Führungsteil entsteht. Da der Zugkrafterzeuger unterhalb der Auflagerfläche der Holzpaket-Aufnahme angeordnet ist, insbesondere weil die Spannkraft nicht durch einen ringförmig um das Holzpaket geschlossenen Kraftschluss aufgebracht wird, entsteht ein Kippmoment, das von der Führung aufgenommen werden muss. Das erfordert zwar deutlich aufwändigere Führungen als bei Holzleimbinder-Herstellanlagen nach dem Stand der Technik, es hat sich aber herausgestellt, dass dieser Nachteil durch die Vorteile, insbesondere des Einbringens des Holzpakets von oben in den Spannschlitten, überkompensiert wird.

Gemäß einer Ausführungsform ist die Holzleimbinder-Herstellanlage ausgebildet zum Herstellen gebogener Holzleimbinder.

Vorzugsweise sind die Spannschlitten so zur Holzpaket-Aufnahme angeordnet, dass das Holzpaket entlang einer gekrümmten Kurve spannbar ist, wobei die Kurve ausschließlich der Ebene verläuft, entlang der sich die Holzpaket-Aufnahme erstreckt. Verläuft die Ebene beispielsweise - wie gemäß einer bevorzugten Ausführungsform vorgesehen - horizontal, so verläuft die gekrümmte Kurve in dieser horizontalen Ebene.

Gemäß einer Ausführungsform sind die Zustell-Schlitten so ausgebildet sind, dass die Presskraft zumindest im Wesentlichen entlang einer Ebene wirkt, entlang der sich das Holzpaket erstreckt, wenn es auf der Holzpaket-Aufnahme liegt.

Vorzugsweise sind die Spannschlitten ausgebildet sind zum gemeinsamen Spannen eines, insbesondere genau eines, Holzpakets.

Gemäß einer Ausführungsform besitzt die Holzleimbinder-Herstellanlage eine Mehrzahl an Ausrichtern, die jeweils (a) einen Druckbalken und (b) einen Druckbalken-Antrieb aufweisen, mittels dem der Druckbalken von oben auf das Holzpaket drückbar ist.

Gemäß einer Ausführungsform besitzt die Holzleimbinder-Herstellanlage eine Mehrzahl an Ausrichtern, die vorzugsweise zumindest in ihrer Mehrzahl, insbesondere alle, an jeweils einem Spannschlitten befestigt sind. Jeder Ausrichter ist in eine Spann-Position und eine Ruhe-Position bringbar. In der Spann-Position übt der Ausrichter, insbesondere ein Druckbalken des Ausrichters, eine Kraft, insbesondere von oben, auf das Holzpaket auf, sodass die Holzlamellen ausgerichtet werden.

Die Holzlamellen sind nicht exakt gerade und maßhaltig, sondern weisen oft Krümmungen, Verdrehungen und Schüsselungen auf. Deshalb ist es vorteilhaft, das beleimte Holzpaket vor dem Aufbringen des Pressdruckes seitlich auszurichten, sodass die Seiten der Holzlamellen bündig zueinanderstehen. Da das Holzpaket in der Holzleimbinder-Presse liegt, wird die Ausrichtkraft von oben aufgebracht. Die Unterseite des Holzpaketes liegt auf der plan ausgerichteten Holzpaket-Aufnahme. Gemäß einer Ausführungsform ist der Druckbalken zum Verriegeln mit dem Spannschlitten ausgebildet. Durch das Verriegeln kann die Ausrichtkraft in einem um das Holzpaket geschlossenen Kraftfluss aufgenommen werden und muss nicht vom Schwenkantrieb oder der Unterlage aufgenommen werden.

Die zum Ausrichten notwendige Ausrichtkraft wird vorzugsweise vom Druckbalken des jeweiligen Ausrichters aufgebracht. Der Druckbalken ist mit einem Druckbalken-Antrieb verbunden, insbesondere in Form zumindest eines hydraulischen Zylinders, vorzugsweise zumindest zwei, insbesondere genau zwei, Zylindern. Die zwei Zylinder sind vorzugsweise Druckzylinder.

Der Ausrichter weist vorzugsweise eine Gleichlaufsteuerung auf. In anderen Worten ist der Ausrichter vorzugsweise ausgebildet zum Bewegen des Druckbalkens so, dass der Druckbalken an einer Kontaktfläche, an der der Druckbalken Kontakt mit dem Holzpaket hat, zumindest im Wesentlichen parallel zur Holzpaket-Aufnahme verläuft. Unter dem Merkmal, dass Kontaktfläche zumindest im Wesentlichen parallel zur Holzpaket-Aufnahme verläuft, wird insbesondere verstanden, dass eine Abweichung zu einer strengen Parallelität höchstens 0,5°, insbesondere höchstens 0,1°, beträgt. Das wird vorzugsweise durch einen hydraulisch gesteuerten Gleichlauf der beiden Zylinder gewährleistet.

Gemäß einer Ausführungsform weist der Positionierantrieb eine Gewindespindel auf. Günstig ist es, wenn der Positionierantrieb, insbesondere die Gewindespindel, selbsthemmend ist. Hierunter wird verstanden, dass eine Kraft in Gewindespindeldrehachsenrichtung auf die Gewindespindel nicht zu einer Rotation der Spindel führt. Auf diese Weise können besonders hohe Kräfte aufgenommen werden.

Der Positionierantrieb besitzt vorzugsweise eine Positionssteuerung, sodass der Positionier-Schlitten auf eine vorgebbare Position fahrbar ist.

Gemäß einer Ausführungsform besitzt die Holzleimbinder-Herstellanlage einen Holzpaket-Zuführer, der ausgebildet ist zum automatischen Zuführen des Holzpakets zwischen den zumindest einen ersten Druckschuh und den zumindest einen zweiten Druckschuh. In anderen Worten ist der Holzpaket-Zuführer ausgebildet zum Transportieren des Holzpakets von einer Position, die nicht zwischen den beiden Druckschuhen liegt, auf die Holzpaket-Aufnahme zwischen den zumindest einen ersten Druckschuh und den zumindest einen zweiten Druckschuh.

Bei diesem Weg nimmt vorzugsweise die Höhe des Holzpakets ab. In anderen Worten führt der Holzpaket-Zuführer das Holzpaket von oben zu. Diese Art der Zuführung ist besonders einfach und wird dadurch ermöglicht, dass die Spannschlitten nach oben offen sind.

Gemäß einer Ausführungsform besitzt die Holzleimbinder-Herstellanlage zumindest einen Übernahmeförderer, der (a) in eine Übernahme-Stellung, in der er mit einem Förderer des Holzpaket-Zuführers eine Förderbahn für das Holzpaket bildet, und (b) in eine Ruhe-Stellung, in der das Holzpaket zum Verpressen im Spannschlitten angeordnet ist, bringbar ist. Vorzugsweise ist der Übernahmeförderer aus der Übernahme-Stellung in die Ruhe-Stellung schwenkbar. Eine Schwenkbewegung ist eine Bewegung, die einen Drehanteil hat. Eine Schwenkbewegung ist beispielsweise eine reine Drehbewegung oder eine kombinierte Dreh-Translationsbewegung. Vorzugsweise verläuft die Förderbahn entlang einer Ebene. In diesem Fall wirken auf das Holzpaket beim Transfer in den Spannschlitten wenig Kräfte zwischen benachbarten Lamellen.

Der Übernahmeförderer ist beispielsweise am Boden zwischen den Spannschlitten fixiert. Beim Einlegen ist das Holzpaket gerade, also ungebogen, Die Positionier-schlitten stehen in einer Linie. Die Spannschlitten sind in diesem Moment vorzugsweise voll geöffnet. Auf diese Weise kann das Holzpaket einfach zwischen den jeweiligen Positionier-Schlitten und den Zustell-Schlitten positioniert werden.

Der Übernahmeförderer und der Holzpaket-Zuführer werden von der Ansteuereinheit so positioniert, dass das Holzpaket vom Holzpaket-Zuführer an den Übernahmeförderer übergebbar ist. Die Ansteuereinheit kann zwei oder mehr Steuerungen aufweisen, die räumlich voneinander getrennt sein können.

Vorzugsweise besitzt die Holzleimbinder-Herstellanlage eine Holzpaket-Herstellvorrichtung zum Herstellen von Holzpaketen aus Holzlamellen. Die Holzpaket-Herstellvorrichtung besitzt vorzugsweise einen Beleimer, der ausgebildet ist zum Beleimen von Holzlamellen, insbesondere auf deren Breitseiten. Die Holzpaket-Herstellvorrichtung besitzt vorzugsweise einen Holzpaket-Zuführer.

Der Holzpaket-Zuführer hat vorzugsweise einen Kettenförderer, insbesondere einen vertikal bewegbaren, insbesondere hoch- und herunterschwenkbaren Kettenförderer. Alternativ ist der Holzpaket-Zuführer, insbesondere der Kettenförderer, fest am Boden fixiert und/oder nicht schwenkbar. Das ergibt einen besonders einfachen Aufbau.

Der Beleimer umfasst gemäß einer Ausführungsform einen Leimbehältern. Der Leimbehälter ist bevorzugt mit einem Leim gefüllt, insbesondere einem Leim, dessen Aushärtezeit höchstens 30 Minuten, insbesondere höchstens 20 Minuten, beträgt.

Zum Abtransportieren des fertigen Holzleimbinders besitzt die Holzleimbinder-Herstellanlage vorzugsweise ein Rollenbett, das eine Mehrzahl an höhenverstellbar gelagerten Transportrollen hat. Vorzugsweise hat das Rollenbett zumindest einen Transportrollenantrieb zum Antreiben zumindest eines Teils der Transportrollen. Mittels des Rollenbetts kann der Holzleimbinder aus der Holzleimbinder-Presse transportiert werden. Die Holzleimbinder-Presse umfasst die Holzpaket-Aufnahme, die Spannschlitten, die Positionierantriebe und die Zugkrafterzeuger. Insbesondere ist das Rollenbett ausgebildet zum Transportieren des Holzleimbinders quer zu einer Bewegungsrichtung der Spannschlitten.

Günstig ist es, wenn die Holzleimbinder-Herstellanlage automatisch betreibbar ist. Dazu besitzt sie vorzugsweise eine Ansteuereinheit, die ausgebildet ist zum automatischen Durchführen eines Verfahrens mit den Schritten (a) Ansteuern des Holzpaket-Zuführers, sodass ein Holzpaket zwischen die ersten Druckschuhe und die zweiten Druckschuhe der Spannschlitten positioniert wird, (b) Ansteuern der Positionierantriebe, sodass die Positionier-Schlitten auf eine jeweils vorgegebene Position fahren, (c) Ansteuern der Ausrichter, sodass das Holzpaket entlang einer, Ebene, entlang der sich das Holzpaket erstreckt, wenn es auf der Holzpaket-Aufnahme liegt, ausgerichtet wird, insbesondere entlang einer zumindest im Wesentlichen horizontal verlaufenden Ebene ausgerichtet wird, und (d) Ansteuern der Zugkrafterzeuger, sodass die Positionier-Schlitten und die Zustell-Schlitten die vorgegebene Presskraft auf das Holzpaket ausüben, sodass der Holzleimbinder entsteht. Vorzugsweise umfasst das Verfahren den Schritt (e) Ansteuern des zumindest einen Transportrollenantrieb, sodass der Holzleimbinder, insbesondere in Längsrichtung, aus der Holzleimbinder-Presse transportiert wird.

Unter dem Merkmal, dass die Ebene zumindest im Wesentlichen horizontal verläuft, wird insbesondere verstanden, dass kleine Abweichungen zum ideal horizontalen Verlauf möglich sind. Beispielsweise ist eine Abweichung von 10°, insbesondere 5°, tolerabel.

Günstig ist es, wenn die Ansteuereinheit einen digitalen Speicher aufweist, in dem die vorgegebene Positionen und/oder eine Längskontur des Holzleimbinders gespeichert sind. Günstig ist es, wenn die Längskontur des Holzleimbinders zumindest einen konvexen Abschnitt und zumindest einen konkaven Abschnitt, insbesondere zumindest zwei konvexe Abschnitte und/oder zumindest 2 konkave Abschnitte aufweist.

Vorzugsweise ist die Ansteuereinheit ausgebildet zum automatischen (a) Ansteuern der Holzpaket-Herstellvorrichtung, sodass Holzlamellen beleimt und zu einem beleimten Holzpaket zusammengestellt werden, und (b) Ansteuern des Holzpaket-Zuführer, sodass dieser das Holzpaket auf die Holzpaket-Aufnahme zwischen die ersten Druckschuhe und die zweiten Druckschuhe legt. Günstig ist es, wenn die Holzpaket-Herstellvorrichtung automatisch so angesteuert wird, dass die Holzlamellen beleimt und/oder zum Holzpaket angeordnet werden, während ein anderer Holzleimbinder noch verpresst wird.

Günstig ist es, wenn die Holzleimbinder eine Länge von zumindest 30 m, insbesondere zumindest 40 m, haben. Alternativ oder zusätzlich haben die Holzleimbinder vorzugsweise eine Höhe von zumindest 1 m, insbesondere zumindest 1,5 m, besonders bevorzugt zumindest 2 m. 2,5 m Höhe sind problemlos mit der erfindungsgemäßen Anlage möglich, sogar größere Höhen sind möglich.

Die Holzpaket-Aufnahme ist vorzugsweise am Positionier-Schlitten befestigt.

Im Folgenden wird die Erfindung anhand der beigefügten Zeichnungen näher erläutert. Dabei zeigt
- Figur 1: einen Querschnitt durch eine erfindungsgemäße Holzleimbinder-Herstellanlage,
- Figur 2: in den Teilfiguren 2a, 2 b, 2 c eine schematische Ansicht von oben auf die Holzleimbinder-Herstellanlage gemäß Figur 1, wobei in den Teilfiguren das Verpressen von Holzleimbinder mit unterschiedlichen Konturen gezeigt ist,
- Figur 3: einen horizontalen Querschnitt durch einen Teil der erfindungsgemäßen Holzleimbinder-Herstellanlage,
- Figur 4: einen Querschnitt durch einen Spannschlitten einer ordnungsgemäßen Holzleimbinder-Herstellanlage gemäß einer zweiten Ausführungsform und
- Figur 5: in den Teilfiguren 5a, 5b, 5c, 5d den Ablauf eines erfindungsgemäßen Verfahrens.

Figur 1 zeigt eine erfindungsgemäße Holzleimbinder-Herstellanlage 10 mit einer Holzpaket-Aufnahme 12 mit darauf liegenden beleimten Holzlamellen 16.i (i = 1,2,3,...). Die Holzleimbinder-Herstellanlage 10 besitzt eine Vielzahl an Spannschlitten 18.j, von denen der erste Spannschlitten 18.1 in Figur einzusehen ist. Der Spannschlitten 18.1 besitzt einen ersten Positionier-Schlitten 20.1, deren einen ersten Druckschuh 22.1 aufweist, sowie einen Zustell-Schlitten 24.1, der einen zweiten Druckschuh 26.1 aufweist. Der Zustell-Schlitten 24.1 ist an 2 unterschiedlichen Positionen gezeigt, in der ersten Position mit durchgezogenen Linien und in der zweiten Position gestrichelt und mit dem Bezugszeichen 24.1'. Bezugszeichen ohne Zählsuffix beziehen sich auf alle entsprechenden Objekte.

Der Positionier-Schlitten 20.1 und der Zustell-Schlitten 24.1 sind ist an einer Linearführung 28.1 linear verschieblich geführt beweglich. Mittels eines Positionierantrieb 30.1 ist der Positionier-Schlitten 20.1 auf eine vorgegebene Position positionierbar. Im vorliegenden Fall ist diese Position eine Position entlang einer X-Achse.

Der Positionierantrieb 30.1 ist vorzugsweise ein Gewindetriebe, der einen Motor 32.1, beispielsweise in Form eines Elektromotors, eine Gewindestange 34.1 und eine Mutter 36.1, die an der Gewindestange 34 läuft, aufweist. Der Positionierantrieb 30.1 ist so relativ zur Linearführung 28.1 befestigt, dass er mit einer Maximalkraft von beispielsweise zumindest 10 kN, vorzugsweise zumindest 20 kN, den Positionier-Schlitten 20.1 bewegen kann. Eine Haltekraft beträgt vorzugsweise zumindest 30 kN. Die Haltekraft ist diejenige Kraft, die im Stillstand auf den Positionierantrieb ausgeübt werden kann, ohne dass dieser nachgibt. Beispielsweise ist die Gewindestange 34 dazu in einem Axiallager 38.1 gelagert.

Der Spannschlitten 18.1 besitzt einen Zugkrafterzeuger 40.1, beispielsweise in Form eines Hydraulik-Zugzylinders, der mit einem Ende am Positionier-Schlitten und mit dem anderen Ende am Zustell-Schlitten befestigt ist. Durch Betätigen des Zugkrafterzeugers 40.1, beispielsweise durch Beaufschlagen des Hydraulik-Zugzylinders 40.1 mit unter Druck stehenden Hydraulikfluid, erzeugt der Zugkrafterzeuger eine Zugkraft Fₓ, die den Zustell-Schlitten 24.1 in Richtung auf den Positionier-Schlitten 20.1 zieht.

Eine maximale Öffnungsstrecke Dₘₐₓ in Form des maximal einstellbaren Abstands zwischen dem ersten Druckschuh 42.1 und dem zweiten Druckschuh 26.1 beträgt beispielsweise zumindest Dₘₐₓ = 2,5 m, insbesondere zumindest Dₘₐₓ =3 m, beispielsweise höchstens Dₘₐₓ = 4 m. Die Öffnungsstrecke Dₘₐₓ ist gleich der Arbeitsraumbreite B wenn der jeweilige Positionier-Schlitten 20.j und der jeweilige Zustell-Schlitten 24.j und damit die Druckschuhe 22.j, 26.j in ihrer Grundstellung sind.

Der Spannschlitten 18.1 besitzt ein Führungsteil 42, das im vorliegenden Fall zweit Rollen 42a.1. 42b.1 besitzt, die in der Linearführung 28.1 laufen und ein Kippmoment M₁ aufnehmen, das entsteht, wenn der erste Druckschuh 22.1 aufgrund der Zugkraft F_{Z} die Presskraft F_{P} auf das Holzpaket 14 ausübt.

Analog dazu besitzt der Positionier-Schlitten 20.1 ein Führungsteil 44, das im vorliegenden Fall zwei Rollen 44a.1, 44b.1 besitzt, die in der Linearführung 28.1 laufen und ein Kippmoment M2 aufnehmen, das entsteht, wenn der zweiten Druckschuh 26.1 aufgrund der Zugkraft Fz die Presskraft F_{P} auf das Holzpaket 14 ausübt.

Figur 2 zeigt in Teilfigur 2a eine Ansicht von oben auf die Holzleimbinder-Herstellanlage 10. Es ist zu erkennen, dass die Holzleimbinder-Herstellanlage 10 eine Vielzahl an Linearführungen 28.j (j = 1, 2, ..., J) aufweist, die parallel zueinander verlaufen und an denen jeweils ein Zustell-Schlitten 24.j und ein Positionier-Schlitten 20.j geführt sind. Zwischen den jeweiligen ersten Druckschuhe 22.j und zweiten Druckschuhe 26.j ist das Holzpaket 14 angeordnet, dass nach dem Verpressen ein Holzleimbinder 46 wird. Eine Teilung T, also ein Abstand zweier benachbarter Linearführungen 28.j, 28.j+1 voneinander, liegt vorzugsweise zwischen 600 mm und 1000 mm. Der in Figur 2a gezeigte Holzleimbinder 46 besitzt einen konstanten Krümmungsradius.

Die Linearführungen 28.j haben eine Länge L von beispielsweise L = 6 m bis L = 10 m. Eine Arbeitsraumbreite B ist der maximale Abstand entlang der Linearführungen 28.j zwischen einer größtmöglichen x-Position x_{26,max} eines zweiten Druckschuhs 26.j und einer kleinstmöglichen X-Position x_{22,min} eines ersten Druckschuhs 22.j. Vorzugsweise beträgt die Arbeitsraumbreite zumindest B = 2 m, insbesondere zumindest 2,5 m und/oder maximal 4 m.

Der Holzleimbinder 46 folgt einer Kontur K. Die Positionier-Schlitten 20.j sind so positioniert, dass der fertige Holzleimbinder 46 die vorgegebene Kontur K hat.

Figur 2b zeigt eine zweite Kontur für einen Holzleimbinder 46 in Form eines Satteldach Binders, der in seiner Mitte gekrümmt ist und an seinen Seitenflanken geradlinig verläuft.

Figur 2c zeigt, dass mit der erfindungsgemäßen Holzleimbinder-Herstellanlage 10 mit einem Holzleimbinder 46, der links eine Stufe aufweist und auf seiner rechten Seite gekrümmt ist.

Die Holzpaket-Aufnahme 12 (vergleiche Figur 1), die Spannschlitten 18.j, die Linearführungen 28.j die Positionierantriebe 30.j sowie die Zugkrafterzeuger 40.j sind Teil einer Holzleimbinder-Presse 62. Es ist zu erkennen, dass die Holzleimbinder-Presse 62 nicht über ihre gesamte Arbeitsraumlänge A belegt sein muss. Zum Pressen nicht notwendige Spannschlitten, in Figur die Spannschlitten 18.14, 18.15, können, beispielsweise mit maximaler Öffnungsstrecke Dₘₐₓ unverwendet bleiben.

Figur 3 zeigt in Teilfigur 3a einen horizontalen Querschnitt durch einen Teil der Holzleimbinder-Herstellanlage 10, derzeit, dass die Linearführungen 28.j jeweils zwei Führungsschienen 29a.j, 29a.j aufweisen, in denen die Rollen 42a.j, 42b.j laufen.

Teilfigur 3b zeigt, dass die ersten Druckschuhe 22.j und die zweiten Druckschuhe 26.j um eine horizontale Achse um einen Schwenkwinkel α schwenkbar am Positionier-Schlitten 20.j bzw. am Zustell-Schlitten 24.j befestigt sein können. Vorzugsweise beträgt ein minimaler Schwenkwinkel zumindest 5°, insbesondere zumindest 15°. Zur Anpassung an eine Krümmung der Kontur ist der Druckschuh vorzugsweise in zumindest zwei schwenkbare Teildruckschuhe unterteilt. Damit wird die Druckkraft F möglichst gleichmäßig in den Binder eingeleitet

Figur 4 zeigt eine Seitenansicht auf einen Teil einer erfindungsgemäßen Holzleimbinder-Herstellanlage 10, die einen Ausrichter 48.1 aufweist. Der Ausrichter 48.1 besitzt einen Druckbalken 50.1, der von 2 Antrieben 52a.1, 52b.1 auf das Holzpaket 14 gedrückt werden kann, sodass die Holzlamellen 16.i aus einer nicht ausgerichteten Anordnung, die im Ausschnitt A gezeigt ist, in eine ausgerichtete Stellung gebracht werden kann. In der in Figur 4 gezeigten Ausführungsformen ist der Ausrichter 48 schwenkbar gelagert und kann in eine Spann-Position gebracht werden, die mit durchgezogenen Linien gezeichnete ist, und in eine Ruhe-Position gebracht werden, in der das Holzpaket 14 von oben zwischen den ersten Druckschuh 42.1 und den zweiten Druckschuh 22.2 gebracht werden kann.

Es ist günstig, nicht aber notwendig, wenn jeder der Spannschlitten 18.j, insbesondere jeder Positionier-Schlitten 20.j, einen Ausrichter aufweist. Es ist aber auch möglich, dass nur an einem Teil der Spannschlitten 18.j, insbesondere einem Teil der Positionier-Schlitten 20.j, je ein Ausrichter befestigt ist.

Figur 5a zeigt einen Querschnitt durch eine erfindungsgemäße Holzleimbinder-Herstellanlage 10, die einen Beleimer 52 zum Beleimen der Holzlamellen 16.i aufweist, wobei die Holzlamellen 16.13 eingezeichnet ist. Der Beleimer 52 besitzt einen Leimbehälter 54, der mit einem Beleimkopf 56 verbunden ist. Der Leimbehälter 54 enthält Leim, dessen offene Zeit T_{A} vorzugsweise, nicht aber notwendigerweise, kleiner ist als 30 Minuten, beispielsweise T_{A} = 15 Minuten beträgt. Die offene Zeit T_{A} ist maximale Zeit, die vom Beginn des Auftragens des Leims auf die Holzlamellen bis zum Schließen der Presse vergehen darf.

Nach Durchlauf durch den Beleimer 52 werden die beleimten Holzlamellen 16.i auf einem Förderer 58, insbesondere einem Kettenförderer, eines Holzpaket-Zuführers 60 zu einem Holzpaket 14.2 zusammengestellt. Das erfolgt vorzugsweise, während ein Holzpaket 14.1 noch in der Holzleimbinder-Presse 62 verpresst wird.

Figur 5b zeigt den Zustand, in dem der fertige Holzleimbinder 14.1 aus der Holzleimbinder-Presse 62 herausgefahren wird. Die Spannschlitten 18.j werden dann vorzugsweise in ihre Ruhestellung entlang einer Linie gefahren.

Figur 5c zeigt den Zustand, in dem das Holzpaket 14.2 vom Holzpaket-Zuführer 60, insbesondere von dessen Förderer 58, auf einen Übernahmeförderer 64.1 übergeben wird. Dazu ist der Übernahmeförderer 64.1 so ausgebildet, dass er, wie in Figur 5c gezeigt, in eine Stellung bringbar, insbesondere schwenkbar, ist, in der er mit dem Förderer 58 eine durchgehende, insbesondere ebene, Förderbahn F bildet. Das Holzpaket 14.2 wird vom Holzpaket-Zuführer 60 von oben auf die Holzpaket-Aufnahme 12 zwischen den ersten Druckschuh 22.1 und den zweiten Druckschuh 26.1 positioniert. Der Ausrichter 48 ist dazu in seiner Ruhe-Position.

Figur 5d zeigt den Zustand, in dem der Übernahmeförderer 64.1 in seiner Ruhe-Stellung ist. Das Holzpaket 14.2 ist dann zwischen den ersten Druckschuhen 22.j (eingezeichnet ist 22.1) und zweiten Druckschuhe 26 auf der Holzpaket-Aufnahme 12 abgelegt.

Der Ausrichter 48 schwenkt danach aus seiner eingezeichneten Ruhe-Position in die in Figur 5a gezeigte Spann-Position, sodass die Holzlamellen 16.i ausgerichtet werden.

Figur 3a zeigt, dass die Holzleimbinder-Herstellanlage mehrere Rollen 66.k (k = 1, 2, ... K) aufweist, deren Höhe mittels eines Hebeantriebs 68.k (vergleiche Figur 2a) verändert werden kann. In einer in Figur 3a gezeigten inaktiven Stellung S1 üben die Rollen 66.k keine Kraft auf ein auf der Holzpaket-Aufnahme 12 liegendes Holzpaket aus. In einer aktiven Stellung S2 kontaktieren die Rollen 66.k dass auf der Holzpaket-Aufnahme 12 liegende Holzpaket, sodass es aus der Holzleimbinder-Presse 62 herausgefördert werden kann. Dazu sind die Rollen mittels eines Rollenantriebs 70.k (vergleiche Figur 2a) um ihre Längsachse drehbar angetrieben. Die Rollen 66.k, die Hebeantriebe 68.k und die Rollenantriebe 70.k bilden ein Rollenbett 72.es ist möglich, nicht aber notwendig, dass jede der Rollen von einem Rollenantrieb angetrieben ist.

Die Holzleimbinder-Herstellanlage 10 besitzt eine Ansteuereinheit 74, die mit den übrigen, ansteuerbaren Komponenten der Holzleimbinder-Herstellanlage 10 verbunden ist. Die Ansteuereinheit 74 ist ausgebildet zum automatischen Ausführen eines Verfahrens mit den Schritten (a) Ansteuern des Übernahmeförderers 64 und/oder des Holzpaket-Zuführers 60, sodass das Holzpaket 14 zwischen die ersten Druckschuhe 22.j und die zweiten Druckschuhe 26.j der Spannschlitten 18.j positioniert wird, (b) Ansteuern der Positionierantriebe 30.j, sodass die Positionier-Schlitten 20.j auf eine jeweils vorgegebene Position P_{20.j} fahren, die beispielsweise in einem digitalen Speicher 76 der Ansteuereinheit 74 gespeichert sind, (c) Ansteuern der Ausrichter 48.j, sodass das Holzpaket 14 entlang einer horizontal verlaufenden Ebene H (vergleiche Figur 5a)) ausgerichtet wird, (d) Ansteuern der Zugkrafterzeuger 40.j, sodass die Positionier-Schlitten 20.j und die Zustell-Schlitten 24.j die vorgegebene Presskraft F_{P} auf das Holzpaket 14 ausüben, sodass der Holzleimbinder 46 entsteht, und (e) Ansteuern des Rollenbetts 72, sodass der fertige gepresste Holzleimbinder 46 aus der Holzleimbinder-Presse 62 herausbewegt wird.

Die Schritte (b) und (c) erfolgen vorzugsweise zumindest teilweise gleichzeitig.

Vorzugsweise ist die Ansteuereinheit 74 ausgebildet zum automatischen Überwachen der Presszeit und des hydraulischen Pressdruckes und/oder zum Öffnen der Ausrichteinheit 48 und Auffahren der Druckschuhe 24.j und 26.j vor dem Ansteuern des Rollenbetts 72'.

### Bezugszeichenliste

| | | | |
|---|---|---|---|
| 10 | Holzleimbinder-Herstellanlage | 62 | Holzleimbinder-Presse |
| 12 | Holzpaket-Aufnahme | 64 | Übernahmeförderer |
| 14 | Holzpaket | 66 | Rolle |
| 16 | Holzlamellen | 68 | Hebeantrieb |
| 18 | Spannschlitten | | |
| | | 70 | Rollenantrieb |
| 20 | Positionier-Schlitten | 72 | Rollenbett |
| 22 | erster Druckschuh | 74 | Ansteuereinheit |
| 24 | Zustell-Schlitten | 76 | digitaler Speicher |
| 26 | zweiter Druckschuh | | |
| 28 | Linearführung | α | Schwenkwinkel |
| | | A | Arbeitsraumlänge |
| 30 | Positionierantrieb | B | Arbeitsraumbreite |
| 32 | Motor | Dₘₐₓ | Öffnungsstrecke |
| 34 | Gewindestange | F | Förderbahn |
| 36 | Mutter | F_{P} | Presskraft |
| 38 | Axiallager | Fₓ | Zugkraft |
| | | H | horizontale Ebene |
| 40 | Zugkrafterzeuger | i | Laufindex (Lamellen) |
| 42 | Führungsteil | j | Laufindex (Spannschlitten) |
| 42a | Rolle | k | Laufindex (Rollen) |
| 44 | Führungsteil | K | Kontur |
| 44a | Rolle | L | Länge |
| 46 | Holzleimbinder | M | Kippmoment |
| 48 | Ausrichter | T | Teilung |
| 50 | Druckbalken | | |
| 52 | Beleimer | | |
| 54 | Leimbehälter | | |
| 56 | Beleimkopf | | |
| 58 | Förderer | | |
| 60 | Holzpaket-Zuführer | | |

## Patentansprüche

1. Holzleimbinder-Herstellanlage (10) zum Herstellen gebogener Holzleimbinder (46), mit
(a) einer Holzpaket-Aufnahme (12) zum Aufnehmen eines Holzpakets (14) aus beleimten Holzlamellen (16) und
(b) einer Vielzahl an Spannschlitten (18), die jeweils
(i) einen Positionier-Schlitten (20), der
zumindest einen ersten Druckschuh (22) aufweist und
an einer Linearführung (28) geführt ist,
(ii) einen Zustell-Schlitten (24), der
jeweils zumindest einen zweiten Druckschuh (26) aufweist und
an der Linearführung (28) geführt ist, aufweisen
(iii) so angeordnet sind, dass durch Bewegen von Positionier-Schlitten (20) und Zustell-Schlitten (24) aufeinander zu eine vorgegebene Presskraft (F_{P}) auf das Holzpaket (14) ausübbar ist,
(c) wobei jeder Positionier-Schlitten (20) mit einem Positionierantrieb (30) zum Positionieren des Positionier-Schlittens (20) auf eine vorgebbare Position entlang der Linearführung (28) verbunden ist,
**dadurch gekennzeichnet, dass**
(d) die Spannschlitten (18) einen Zugkrafterzeuger (40) aufweisen, der
(i) ausgebildet ist zum automatischen Erzeugen einer Zugkraft (Fz), die zwischen jeweils einem Positionier-Schlitten (20) und einem Zustell-Schlitten wirkt, und
(ii) unterhalb einer Auflagerfläche der Holzpaket-Aufnahme (12) angeordnet ist.

2. Holzleimbinder-Herstellanlage (10) nach Anspruch 1, **dadurch gekennzeichnet, dass**
(a) die Spannschlitten (18) nach oben geöffnet sind, sodass das Holzpakets mit einer Bewegung des Holzpakets (14) von oben zwischen Positionier-Schlitten (20) und Zustell-Schlitten (24) positionierbar ist,
(b) der Spannschlitten (18) ein zumindest ein Führungsteil (42) aufweist, mit dem der Spannschlitten (18) an der Linearführung (28) beweglich befestigt ist,
(c) der Zugkrafterzeuger (40)
ein Hydraulikzylinder ist und
ausgebildet zum automatischen Erzeugen einer Zugkraft (Fz) von zumindest 250 Kilonewton und
(d) die Linearführung (28) ausgebildet ist zum Aufnehmen eines Kippmoments (M), das aufgrund der Zugkraft (Fz) am Führungsteil entsteht.

3. Holzleimbinder-Herstellanlage (10) nach einem der vorstehenden Ansprüche, **dadurch gekennzeichnet, dass**
(a) sie ausgebildet ist zum Herstellen gebogener Holzleimbinder (46),
(b) die Spannschlitten (18) so zur Holzpaket-Aufnahme (12) angeordnet sind, dass das Holzpaket (14) entlang einer gekrümmten Kurve spannbar ist,
(c) die Zustell-Schlitten (24) so ausgebildet sind, dass die Presskraft (F_{P}) zumindest im Wesentlichen entlang einer Ebene wirkt, entlang der sich das Holzpaket (14) erstreckt, wenn es auf der Holzpaket-Aufnahme (12) liegt, und
(d) die Spannschlitten (18) ausgebildet sind zum gemeinsamen Spannen eines Holzpakets.

4. Holzleimbinder-Herstellanlage (10) nach einem der vorstehenden Ansprüche, **gekennzeichnet durch** eine Mehrzahl an Ausrichtern (48), die jeweils
(a) einen Druckbalken (50) und
(b) einen Druckbalken-Antrieb aufweisen, mittels dem der Druckbalken (50) von oben auf das Holzpaket (14) drückbar ist.

5. Holzleimbinder-Herstellanlage (10) nach Anspruch 3, **dadurch gekennzeichnet, dass**
(a) eine Mehrzahl an Ausrichtern (48) an jeweils einem Spannschlitten (18) befestigt ist und
(b) in eine Spann-Position zum Drücken auf das Holzpaket (14) mittels des Druckbalkens (50) und
(c) in eine Ruhe-Position, in der das Holzpaket (14) vom Spannschlitten (18) aufnehmbar ist, bringbar ist.

6. Holzleimbinder-Herstellanlage (10) nach einem der vorstehenden Ansprüche, **dadurch gekennzeichnet, dass**
der Positionierantrieb (30) eine Gewindespindel aufweist und/oder selbsthemmend ist.

7. Holzleimbinder-Herstellanlage (10) nach einem der vorstehenden Ansprüche, **gekennzeichnet durch**
(a) einen Holzpakte-Zuführer (60), der ausgebildet ist zum automatischen Zuführen des Holzpakets (14) zwischen dem zumindest einen ersten Druckschuh (22) und dem zumindest einen zweiten Druckschuh (26),
(b) eine Holzpaket- Herstellvorrichtung zum Herstellen von Holzpaket (14) aus Holzlamellen (16), die
einen Beleimer (52), der ausgebildet ist zum Beleimen der Holzlamellen (16), aufweist.

8. Holzleimbinder-Herstellanlage (10) nach Anspruch 7, **dadurch gekennzeichnet, dass**
(a) der Holzpaket-Zuführer (60) ausgebildet ist zum automatischen Zuführen des Holzpakets (14) von oben und/oder dass
(b) die Holzleimbinder-Herstellanlage (10) einen Übernahmeförderer (64) aufweist, der
(i) in eine Übernahme-Stellung, in der er mit einem Förderer (58) des Holzpaket-Zuführers (60) eine Förderbahn (F) für das Holzpaket (14) bildet, und
(ii) in eine Ruhe-Stellung, in der das Holzpaket (14) zum Verpressen im Spannschlitten (18) angeordnet ist, bringbar ist.

9. Holzleimbinder-Herstellanlage (10) nach einem der vorstehenden Ansprüche, **gekennzeichnet durch** ein Rollenbett (66), das
(a) eine Mehrzahl an höhenverstellbar gelagerten Transportrollen und
(b) zumindest einen Transportrollenantrieb zum Antreiben der Transportrollen aufweist und
(c) ausgebildet ist zum Transportieren von Holzleimbindern (46) aus einer Holzleimbinder-Presse (62), die die Spannschlitten (18) und die Linearführung (28) umfasst.

10. Holzleimbinder-Herstellanlage (10) nach einem der vorstehenden Ansprüche, **gekennzeichnet durch**
eine Ansteuereinheit (74), die ausgebildet ist zum automatischen Durchführen eines Verfahrens mit den Schritten
(a) Ansteuern des Übernahmeförderers (64), sodass ein Holzpaket (14) zwischen die ersten Druckschuhe und die zweiten Druckschuhe der Spannschlitten (18) positioniert wird,
(b) Ansteuern der Positionierantriebe (30), sodass die Positionier-Schlitten (20) auf eine jeweils vorgegebene Position fahren,
(c) Ansteuern der Ausrichter (48), sodass das Holzpaket (14) entlang einer Ebene, entlang der sich das Holzpaket (14) erstreckt, wenn es auf der Holzpaket-Aufnahme (12) liegt, zumindest im Wesentlichen horizontal verlaufenden Ebene ausgerichtet wird,
(d) Ansteuern der Zugkrafterzeuger (40), sodass die Positionier-Schlitten (20) und die Zustell-Schlitten (24) die vorgegebene Presskraft (F_{P}) auf das Holzpaket (14) ausüben, sodass der Holzleimbinder (46) entsteht, und
(e) Ansteuern des Rollenbetts (66), sodass der Holzleimbinder (46) aus der Holzleimbinder-Presse (62) herausbewegt wird.

11. Holzleimbinder-Herstellanlage (10) nach einem der vorstehenden Ansprüche, **dadurch gekennzeichnet, dass** sie ausgebildet ist zum automatischen
(a) Beleimen von Holzlamellen (16) mittels des Beleimers (52) und
(b) Anordnen von beleimten Holzlamellen (16) nebeneinander, sodass ein Holzpaket (14) entsteht,
(c) wobei das Beleimen der Holzlamellen (16) zumindest zeitweise während des Verpressens eines anderen Holzleimbinders (46) erfolgt.

12. Verfahren zum Herstellen eines Holzleimbinders (46) mittels einer Holzleimbinder-Herstellanlage (10) nach einem der vorstehenden Ansprüche, mit den Schritten
(a) Ansteuern eines Übernahmeförderers (64) und/oder eines Holzpaket-Zuführers (60), sodass ein Holzpaket (14) zwischen die ersten Druckschuhe und die zweiten Druckschuhe der Spannschlitten (18) positioniert wird,
(b) Ansteuern der Positionierantriebe (30), sodass die Positionier-Schlitten (20) auf eine jeweils vorgegebene Position fahren,
(c) Ansteuern der Ausrichter (48), sodass das Holzpaket (14) entlang einer horizontal verlaufenden Ebene ausgerichtet wird,
(d) Ansteuern der Zugkrafterzeuger (40), sodass die Positionier-Schlitten (20) und die Zustell-Schlitten (24) die vorgegebene Presskraft (F_{P}) auf das Holzpaket (14) ausüben, sodass der Holzleimbinder (46) entsteht, und
(e) Ansteuern des Rollenbetts (66), sodass der hergestellte Holzleimbinder (46) aus der Holzleimbinder-Presse (62) herausbewegt wird.
